# EUROPÄISCHE PATENTANMELDUNG

(11) **EP 0 161 605 A2**
(43) Veröffentlichungstag der Anmeldung: **21.11.1985**
(21) Anmeldenummer: 85105489.0
(22) Anmeldetag: 06.05.1985
(51) Int. Cl.: F42B 23/18, F41H 11/00

(54) **Verteilvorrichtung für Minen**

(30) Priorität: 17.05.1984 DE 3418308
(71) Anmelder: Hoesch Aktiengesellschaft, D-44145 Dortmund (DE)
(72) Erfinder: Wolzenburg, Heinrich, D-4600 Dortmund 1 (DE)
(74) Vertreter: Happe, Otto, Dipl.-Ing.

(57) **Zusammenfassung**

Eine Verteilvorrichtung für Minen, beispielsweise Panzerminen, Schützenminen, Bomblettes oder dgl., die mit mindestens einer mittels einer Zündeinrichtung auslösbaren Ladung versehen sind, weist ein mit mehreren Minenbehältern (7) versehenes Magazin (1) auf, an oder in dem mindestens ein Sensor (2) und/oder mindestens ein Empfänger (3) für die ankommenden Signale einer Fernbedienungseinrichtung (4) angebracht ist, wobei der Sensor (2) oder der Empfänger (3) die Verteilung der Minen durch Auswerfen aus den Minenbehältern (7) und/oder die Schärfung der Minen bewirkt.

## Beschreibung

Die Erfindung betrifft eine Verteilvorrichtung für Minen, beispielsweise Panzerminen, Schützenminen, Bomblettes o. dgl., die mit mindestens einer mittels einer Zündeinrichtung auslösbaren Ladung versehen sind.

Minen dienen zur Errichtung eines Sperrgebietes gegen sich nähernde feindliche Fahrzeuge. Die Minen können mit Sensoreinheiten und mit Zündeinrichtungen versehen sein, die es ermöglichen, die Ladung der Minen in einem günstigen Zeitpunkt zur Explosion zu bringen und somit eine größtmögliche Wirkung zu erzielen. Die Verteilung der Minen innerhalb des Sperrgebietes erfolgt im allgemeinen manuell oder mittels Minenlegfahrzeugen. Bei den so verteilten Minen besteht die Möglichkeit der Minenräumung mit üblichen Minenräumfahrzeugen.

Der Erfindung liegt die Aufgabe zugrunde, eine Verteilvorrichtung für Minen zu schaffen, mit der die Minen zu jedem beliebigen Zeitpunkt verteilt werden können, also insbesondere auch dann, wenn sich bereits feindliche Fahrzeuge innerhalb des vorgesehenen Sperrgebietes befinden.

Die gestellte Aufgabe wird gelöst durch ein mit mehreren Minenbehältern versehenes Magazin, an oder in dem mindestens ein Sensor und/oder mindestens ein Empfänger für die ankommenden Signale einer Fernbedienungseinrichtung angebracht ist, wobei der Sensor oder der Empfänger die Verteilung der Minen durch Auswerfen aus den Minenbehältern und/oder die Schärfung der Minen bewirkt.

Die Verteilung der Minen mittels der erfindungsgemäßen Verteilvorrichtung kann entweder bei Eindringen feindlicher Fahrzeuge in das Sperrgebiet durch den Sensor oder durch Fernzündung mittels der Fernbedienungseinrichtung ausgelöst werden. Die Schärfung der Minen erfolgt gleichzeitig mit dem Auswerfen aus den Minenbehältern oder kurz danach.

Vorteilhafte Ausgestaltungen der Erfindung sind in den Unteransprüchen beschrieben. Bei Ausgestaltung der Erfindung nach dem Merkmal des Anspruchs 5 wird eine besonders breite Streuung der Minen erreicht. Das Merkmal des Anspruchs 7 ermöglicht eine sehr genaue Verteilung der Minen in einem Gebiet, in dem sich bereits feindliche Fahrzeuge befinden.

Die Erfindung ist anhand der Zeichnung näher erläutert. Es zeigen:
Fig. 1 eine mit mehreren Einrichtungen in Verbindung stehende Verteilvorrichtung für Minen;
Fig. 2 eine Verteilvorrichtung für Minen im Längsschnitt und
Fig. 3 eine Verteilvorrichtung für Minen in Seitenansicht, teilweise im Längsschnitt.

Wie aus Fig. 1 zu ersehen, ist die als Magazin 1 für die Minen ausgebildete Verteilvorrichtung mit einem Sensor 2 und einem Empfänger 3 für die ankommenden Signale einer Fernbedienungseinrichtung 4 verbunden. Diese Verbindung kann - wie dargestellt - mittels einer Leitung 5 bewirkt sein; es kann aber auch eine drahtlose Verbindung vorgesehen sein. Das Magazin 1 ist ferner mit einem Datenverarbeitungssystem 6 verbunden.

In dem Magazin 1 sind mehrere Minenbehälter 7 angeordnet (vgl. Fig. 2). Mittels eines Drehlagers 8 ist das Magazin 1 auf einem Grunkörper 9 drehbar gelagert. Über einen im wesentlichen aus einem Ritzel 10 und einem Motor 11 bestehenden Stellantrieb kann eine Drehung des Magazins 1 bewirkt werden. Dabei greift das Ritzel 10 in einen an dem Grundkörper 9 vorgesehenen Zahnkranz 12 ein. Der Motor 11 wird durch den Sensor 2 oder den Empfänger 3 gesteuert.

Bei dem in Fig. 3 dargestellten Ausführungsbeispiel sind die Minenbehälter 7 derart schräg in dem Magazin 1 angeordnet, daß die Winkel a1 und a2, die die Mittelachsen M der Minenbehälter 7 mit einer gedachten senkrechten Linie S bilden, unterschiedlich groß sind.

## Patentansprüche

1. Verteilvorrichtung für Minen, beispielsweise Panzerminen, Schützenminen, Bomblettes o. dgl., die mit mindestens einer mittels einer Zündeinrichtung auslösbaren Ladung versehen sind, gekennzeichnet durch ein mit mehreren Minenbehältern (7) versehenes Magazin (1), an oder in dem mindestens ein Sensor (2) und/oder mindestens ein Empfänger (3) für die ankommenden Signale einer Fernbedienungseinrichtung (4) angebracht ist, wobei der Sensor (2) oder der Empfänger (3) die Verteilung der Minen durch Auswerfen aus den Minenbehältern (7) und oder die Schärfung der Minen bewirkt.

2. Verteilvorrichtung für Minen nach Anspruch 1, dadurch gekennzeichnet, daß für je einen Minenbehälter (7) bzw. eine Gruppe von Minenbehältern (7) ein Sensor (2) und/oder ein Empfänger (3) vorhanden ist.

3. Verteilvorrichtung nach Anspruch 1 oder 2, dadurch gekennzeichnet, daß das Magazin (1) ein Datenverarbeitungssystem enthält bzw. mit einem Datenverarbeitungssystem (6) in Verbindung steht.

4. Verteilungsvorrichtung für Minen nach Anspruch 1, 2 oder 3, dadurch gekennzeichnet, daß die Minenbehälter (7) schräg in dem Magazin (1) angeordnet sind.

5. Verteilvorrichtung nach Anspruch 4, dadurch gekennzeichnet, daß die Winkel (a1, a2), die die Mittelachsen (M) der Minenbehälter (7) mit einer gedachten senkrechten Linie (S) bilden, unterschiedlich groß sind.

6. Verteilvorrichtung für Minen nach einem der Ansprüche 1 bis 5, dadurch gekennzeichnet, daß das Magazin (1) mittels eines Drehlagers (8) auf einem Grundkörper (9) drehbar gelagert ist.

7. Verteilvorrichtung für Minen nach Anspruch 6, dadurch gekennzeichnet, daß in oder an dem Grundkörper (9) bzw. in oder an dem Magazin (1) ein Stellantrieb angeordnet ist, der im wesentlichen aus einem mit einem Ritzel (10) versehenen Motor (₁₁) besteht, wobei das Ritzel (10) in einem an dem Magazin (1) bzw. an dem Grundkörper (9) vorgesehenen Zahnkranz (12) eingreift, und daß die Betätigung des Stellantriebes durch den Sensor (₂) und/oder den Empfänger (3) für die ankommenden Signale der Fernbedienungseinrichtung (4) erfolgt.

8. Verteilvorrichtung für Minen nach einem der vorhergehenden Ansprüche, dadurch gekennzeichnet, daß das Magazin (1) und der Grundkörper (9) aus Kunststoff gebildet sind.
